# EUROPÄISCHE PATENTSCHRIFT

(11) **EP 4 660 390 B1**
(45) Veröffentlichungstag und Bekanntmachung des Hinweises auf die Patenterteilung: **08.07.2026**
(21) Anmeldenummer: 25175712.6
(22) Anmeldetag: 12.05.2025
(51) Int. Cl.: E04B 2/96, E06B 3/54

(54) **RENOVIERUNGSFASSADE UND VERFAHREN ZUR HERSTELLUNG EINER RENOVIERUNGSFASSADE**
RENOVATION FAÇADE AND METHOD FOR PRODUCING A RENOVATION FAÇADE
FAÇADE DE RÉNOVATION ET PROCÉDÉ DE FABRICATION D'UNE FAÇADE DE RÉNOVATION

(30) Priorität: 03.06.2024 DE 102024115400
(43) Veröffentlichungstag der Anmeldung: 10.12.2025
(73) Patentinhaber: SCHÜCO International KG, 33609 Bielefeld (DE)
(72) Erfinder: NIGMANN, Mark, 33619 Bielefeld (DE)
(74) Vertreter: Dantz, Jan Henning

(56) Entgegenhaltungen:
- EP-A1- 2 243 890
- EP-A1- 2 820 973
- EP-B1- 0 641 902
- EP-B1- 1 983 123
- DE-A1- 102012 007 088
- DE-A1- 19 519 219

## Beschreibung

Die vorliegende Erfindung betrifft eine Renovierungsfassade mit einem Tragprofil, an dem an einer Außenseite mindestens eine Nut zum Halten eines Dichtungsprofils ausgebildet ist, und an dem ein plattenförmiges Füllungselement gehalten ist, wobei auf dem Tragprofil ein Adapterprofil mit einer Dichtung fixiert ist, das oder die mindestens eine Nut an dem Tragprofil zumindest teilweise überdeckt und das Füllungselement an der Dichtung an dem Adapterprofil klemmend fixiert ist, wobei an dem Adapterprofil nur eine einzige Dichtung fixiert ist, die zwei beabstandete Dichtstreifen aufweist, auf denen jeweils ein Rand eines Füllungselementes aufliegt, und ein Verfahren zur Herstellung einer Renovierungsfassade.

Bei der Renovierung von Gebäude ist es aus der EP 3 574 752 B1 bekannt, eine Einheit eines Fensters vorzusehen, die einen Vorrahmen und einen Kasten aufweist, um diese über Befestigungsmittel an dem Gebäude zu fixieren und dabei eine Schicht einer Wärmedämmung zwischen dem Kasten und dem Gebäude anzuordnen. Dadurch kann bei nachträglich eingebauten Fenstern die Wärmeisolierung verbessert werden. Eine solche Maßnahme ist jedoch für Fassaden ungeeignet, da dort keine Gebäudeöffnung zum Fixieren einer solchen Einheit vorhanden ist.

Bei Fassaden werden für die Renovation meist die Füllungselemente, Pfosten und Riegel vollständig entfernt, um dann eine neue Fassade zu montieren. Ein solches Vorgehen ist sehr kostenintensiv, und das entfernte Material muss aufwändig entsorgt werden. In manchen Fällen besteht die Möglichkeit, nur die Füllungselemente, also die Verglasung, zu tauschen, wobei dann vor dem Einbau der neuen Füllungselemente die vorhandenen Dichtungen ausgetauscht werden müssen, was problematisch ist, wenn die entsprechende Dichtungskontur nicht mehr hergestellt wird. Zusätzlich kann nicht geprüft werden in welchem Zustand die Fassade ist bzw. wo die alte Fassade Schwachstellen aufweist.

Aus der DE 10 2012 007 088 A1 ist ein System zur Sanierung von Gebäudefassaden bekannt, bei dem auf einem Pfostenprofil ein Adapterprofil montiert wird, das mit dem Pfostenprofil verschraubt ist und eine neue Schraubaufnahme aufweist. Das Adapterprofil ist an einer Außenseite von einem Dichtungsprofil mit zwei Dichtstreifen umgeben, wobei eine Dichtlippe einen Teil des Adapterprofils an eine Seitenwand überdeckt, so dass dort eine Stufe zwischen der Dichtlippe und der Seitenwand des Adapterprofils sichtbar ist.

DE 195 19 219 A1 offenbart eine Holz-Aluminium-Pfosten-Riegelkonstruktion, bei der an den Pfosten und Riegeln elastische Dichtungsprofile aufliegen. Zwischen den Dichtungsprofilen ist an dem Riegel ein Auflagerstück befestigt.

EP2820973A1 offenbart eine Profilverbindung mit einem Profil und einem eine Nut aufweisenden Bauteil.

Es ist daher Aufgabe der vorliegenden Erfindung, eine verbesserte Renovierungsfassade und ein Verfahren zum Herstellen einer Renovierungsfassade bereitzustellen, bei dem auf effektive Weise eine Montage von Füllungselementen an einem Tragprofil ermöglicht wird.

Diese Aufgabe wird mit einer Renovierungsfassade mit den Merkmalen des Anspruches 1 sowie einem Verfahren mit den Merkmalen des Anspruches 12 gelöst.

Die erfindungsgemäße Renovierungsfassade umfasst ein Tragprofil, an dem an einer Außenseite mindestens eine Nut zum Halten eines Dichtungsprofils ausgebildet ist, insbesondere eine hinterschnittene Nut mit einem verjüngten Halsabschnitt, und an dem ein plattenförmiges Füllungselement gehalten ist, wobei auf dem Tragprofil ein Adapterprofil mit mindestens einer Dichtung fixiert ist, das oder die die mindestens eine Nut an dem Tragprofil zumindest teilweise überdecken, wobei das Füllungselement an der Dichtung an dem Adapterprofil klemmend fixiert ist. Durch die zusätzliche Vorsehung eines Adapterprofils mit einer Dichtung kann die Außenseite des Tragprofils bei der Renovierung überdeckt werden, insbesondere auch im Bereich der mindestens einen Nut für das alte Dichtungsprofil, so dass an dem Adapterprofil ein neues Füllungselement, beispielsweise eine Isolierglasscheibe, fixiert werden kann. Dadurch lässt sich eine Fassade effektiv renovieren, da nur die alten Füllungselemente und die alten Dichtprofile von den Tragprofilen entfernt werden müssen, um dann das Adapterprofil und die mindestens eine Dichtung an dem Tragprofil zu fixieren. Das Adapterprofil kann dabei an unterschiedlichen Tragprofilen fixiert werden, so dass ein flexibler Einsatz ermöglicht wird. Die alte Fassade wird durch die neuen Dichtungsprofile komplett abgedichtet und bildet damit die neue Dichtebene. Die Renovierungsfassade ist als Aufsatzkonstruktion ausgebildet, bei der an einer Außenseite des Tragprofils die Adapterprofile mit den weiteren Bauteilen aufgesetzt und fixiert werden.

Vorzugsweise wird das Adapterprofil mit dem Tragprofil verschraubt. Das Adapterprofil kann in der gleichen Länge wie die Tragprofile bereitgestellt werden, beispielsweise wenn das Tragprofil als Pfosten oder Riegel einer Pfosten-Riegel-Konstruktion oder Riegel-Riegel Konstruktion ausgebildet ist. Dann kann an mehrere Tragprofilen jeweils mindestens ein Adapterprofil verschraubt sein, so dass die Adapterprofile umlaufend zu einem Rahmen angeordnet werden können. Die Tragprofile und/oder die Dichtungen gleichen die versetzten Ebenen der Fassade aus und bilden eine neue Ebene für das Dichtungsprofil. Es ebenso möglich, dass die aufgesetzten Profile und Dichtungen einen Ebenenversatz erzeugen. An jedem Adapterprofil kann dann vor der nach der Montage das Dichtungsprofil fixiert werden, um dann die Füllungselemente an der mindestens einen Dichtung zu fixieren.

Das Adapterprofil lässt sich effektiv aus Metall oder Kunststoff herstellen, beispielsweise im Extrusionsverfahren. Für eine besonders hohe Wärmedämmung kann das Adapterprofil zumindest Kunststoff umfassen oder vollständig aus Kunststoff hergestellt sein.

In einer erfindungsgemäßen Ausgestaltung weist das Adapterprofil eine geringere Breite auf als das Tragprofil, wobei das Adapterprofil an gegenüberliegenden Seiten von der Dichtung umgriffen ist. Dadurch kann an den Seiten des Adapterprofils jeweils nur die Dichtung sichtbar sein, so dass das Adapterprofil in der montierten Position in einem Hohlraum zwischen Tragprofil und der Dichtung verdeckt liegend angeordnet ist. Dadurch sind für den Benutzer nach der Montage nur die Dichtung und das Tragprofil sichtbar.

Für eine effektive Montage kann das Adapterprofil eine Schraubnut aufweisen, die in eine Richtung senkrecht zur Ebene des Füllungselementes in Verlängerung einer Schraubnut an dem Tragprofil angeordnet ist. Dadurch kann die Position der Befestigungsmittel, insbesondere der Schrauben, mittig zwischen zwei Füllungselementen für die Montage freigehalten werden. Es können auch Öffnungen, wie Rundlöcher oder Langlöcher für Befestigungsmittel, wie Schrauben oder Niete, vorgesehen sein, die den Abstand der Verschraubung vorgeben.

Das Adapterprofil besitzt mit der Dichtung bevorzugt die gleiche Breite wie das Tragprofil und die Bestandsfassade. Dann ist es möglich, dass das Tragprofil im Bereich des Übergangs zu der Dichtung flächenbündig mit der Dichtung ausgerichtet ist, was optisch ansprechend ist. Dabei kann für eine effektive Montage nur eine einzige Dichtung an dem Adapterprofil fixiert sein, die beispielsweise an einer Schraubnut des Adapterprofils gehalten ist und zwei beabstandete Dichtstreifen aufweist, auf denen jeweils ein Rand eines Füllungselementes aufliegt. Dann kann die Dichtung mit wenigen Schritten an dem Adapterprofil montiert werden, um dann die Einheit aus Adapterprofil und Dichtung an dem Tragprofil zu fixieren. Ferner weisen die Dichtstreifen bevorzugt eine größere Dicke auf als ein Verbindungsabschnitt zwischen den Dichtstreifen.

Vorzugsweise ist an einer Schraubnut des Adapterprofils ein leistenförmiges Isolierelement gehalten, das zwischen zwei Füllungselemente eingreift. Dadurch kann die Wärmeisolierung bei der neu montierten Fassadenkonstruktion verbessert werden, da der Bereich zwischen zwei Füllungselementen besser isoliert ist.

An der Außenseite des Füllungselementes ist bevorzugt ein Andruckprofil vorgesehen, das mit dem Adapterprofil verschraubt ist. Dadurch wird eine Wärmebrücke von dem Andruckprofil auf das Tragprofil vermieden, da das Andruckprofil nur mit dem Adapterprofil und das Adapterprofil wiederum mit dem Tragprofil verschraubt ist.

In einer weiteren Ausgestaltung weist das Adapterprofil mindestens einen Steg auf, der sich im Querschnitt senkrecht zu einer Ebene des Füllungselementes erstreckt und an dem Tragprofil abgestützt ist. Dadurch wird die Stabilität der Renovierungsfassade verbessert, insbesondere wenn das Adapterprofil zwei Stege aufweist, die an gegenüberliegenden Seiten einer Schraubnut des Tragprofils angeordnet sind, so dass das Adapterprofil an einem Anschlag oder Stützsteg des Tragprofils gehalten ist.

Bei einem erfindungsgemäßen Verfahren zur Herstellung einer Renovierungsfassade werden zunächst alte Füllungselemente und alte Dichtungen von einer Vielzahl von Tragprofilen entfernt, wobei die alten Dichtungen jeweils aus einer Nut des Tragprofils entfernt werden. Die Tragprofile, beispielsweise bei einer Pfosten-Riegel-Konstruktion, werden dann genutzt, wobei ein Adapterprofil mit mindestens einer Dichtung an einer Außenseite des Tragprofils fixiert wird, wobei die mindestens eine Nut an dem Tragprofil überdeckt wird. Dann wird mindestens ein Füllungselement an der mindestens einen Dichtung an dem Adapterprofil fixiert, beispielsweise über eine Andruckleiste. Ein solches Verfahren ermöglicht eine besonders effektive Renovierung, wenn die mindestens eine Dichtung vor dem Fixieren des Adapterprofils an dem Tragprofil an dem Adapterprofil fixiert wird. Die Fixierung der Dichtung kann beispielsweise bei der Metallbaufirma oder beim Hersteller des Adapterprofils erfolge, so dass bei der Montage bereits die Einheit aus Adapterprofil und Dichtung verarbeitet werden kann. Das Adapterprofil mit der Dichtung muss lediglich auf die gewünschte Länge zugeschnitten werden und dann an den Tragprofilen montiert werden. Eine solche Renovierungsfassade kann beispielsweise als Pfosten-Riegel-Konstruktion, als Elementfassade oder andere Fassadenkonstruktion ausgebildet sein. Durch das Überdecken der Bauanschlüsse kann an dem neuen Dichtungsprofil eine Folie etc. angeschlossen werden. Somit können diese Bauanschlüsse überdeckt werden. Undichte Anschlüsse werden somit überdeckt.

Die Erfindung wird nachfolgend anhand von zwei Ausführungsbeispielen mit Bezug auf die beigefügten Zeichnungen näher erläutert. Es zeigen:
- Figur 1: eine Schnittansicht durch ein erstes Ausführungsbeispiel einer erfindungsgemäßen Renovierungsfassade, und
- Figur 2: eine Schnittansicht durch ein zweites Ausführungsbeispiel einer erfindungsgemäßen Renovierungsfassade.

Eine Renovierungsfassade 1 umfasst ein Tragprofil 2, das beispielsweise als Pfosten oder Riegel einer Pfosten-Riegel-Konstruktion ausgebildet ist. An dem Tragprofil 2 sind schematisch dargestellte Riegel 3 fixiert. Zwei Tragprofilen 2 und zwei Riegel 3 können dabei einen umlaufenden Rahmen zur Fixierung eines Füllungselementes 4 ausbilden. Das Füllungselement 4 ist hier als Isolierglasscheibe dargestellt, es kann aber auch durch andere plattenförmige Füllungselemente gebildet sein. An dem Tragprofil 2 sind zwei Füllungselemente 4 gehalten, wobei es auch möglich ist, nur ein einziges Füllungselement 4 an dem Tragprofil 2 zu fixieren oder mehr als zwei Füllungselemente 4, die in Längsrichtung des Tragprofils 2 nebeneinander angeordnet sind.

Das Tragprofil 2 kann dabei an einem Gebäude fixiert sein und war Bestandteil einer Fassade, bei der die alten Füllungselemente und alten Dichtungen demontiert worden sind. Das Tragprofil 2 umfasst an einer Außenseite eine mittige Schraubnut 25 und an gegenüberliegenden Seiten der Schraubnut 25 jeweils eine hinterschnittene Nut 22 mit nach innen ragenden Stegen zum Halten eines Fußelementes einer entfernten Dichtung. Die Nut 22 umfasst eine innere Nutwand 23 und eine äußere Nutwand 24, wobei die äußere Nutwand 24 in Verlängerung eines Steges 21 ausgebildet ist, die mit einem quaderförmigen Abschnitt des Tragprofils 2 verbunden ist. Der quaderförmige Abschnitt des Tragprofils 2 umfasst einen Boden 20, der parallel zur Ebene der Füllungselemente 4 ausgerichtet ist.

Um die neuen Füllungselemente 4 an dem alten Tragprofil 2 montieren zu können, ist ein Adapterprofil 5 vorgesehen, das beispielsweise aus Metall, Kunststoff oder einem Verbundmaterial hergestellt ist und über Schrauben 7 mit dem Tragprofil 2 verbunden ist. Die Schrauben 7 durchgreifen dabei einen Steg 52 des Adapterprofils 5, der im Wesentlichen senkrecht zu zwei Nutwänden 51 einer Schraubnut 50 des Adapterprofils 5 ausgerichtet ist. Die Schraubnut 50 ist in der montierten Position in eine Richtung senkrecht zur Ebene der Füllungselemente 4 in Verlängerung der Schraubnut 25 des Tragprofils 2 angeordnet. An dem Steg 52 des Adapterprofils finden sich zwei abgewinkelte Halteabschnitte 53, die zur Fixierung einer Dichtung 6 dienen. Der Steg 52 ist dabei an gegenüberliegenden Seiten an einer Außenseite der inneren Nutwand 23 der beiden Nuten 22 abgestützt.

Das Adapterprofil 5 umfasst bei diesem Ausführungsbeispiel noch optionale Stützstege 54, die auf beiden Seiten der Schraubnut 25 des Tragprofils 2 angeordnet sind und an dem Boden 20 abgestützt sind. Die zwei Schrauben 7 durchgreifen den Steg 52 und den Boden 20 des Tragprofils 2, um das Adapterprofil 5 an dem Tragprofil 2 zu fixieren. Über die Länge des Adapterprofils 5 können eine Vielzahl von Schrauben 7 vorgesehen sein.

Die Dichtung 6 umfasst einen Befestigungsabschnitt 60, der den abgewinkelten Halteabschnitt 53 umgreift, wobei die beiden Befestigungsabschnitte 60 der Dichtung über einen U-förmigen Verbindungsabschnitt 63 miteinander verbunden sind. Der Verbindungsabschnitt 63 umgreift die Schraubnut 50 des Adapterprofils 5 und besitzt optional einen Befestigungssteg 64, der in die Schraubnut 50 eingreift. Die Dichtung 6 ist bevorzugt einteilig ausgebildet und kann somit leicht an dem Adapterprofil 5 montiert werden. Die Dichtung 6 umfasst ferner zwei Dichtstreifen 61, die an gegenüberliegenden Seiten der Schraubnut 50 angeordnet sind und an denen jeweils ein Rand eines Füllungselementes 4 aufliegt.

Das Adapterprofil 5 besitzt eine geringere Breite senkrecht zur Längsrichtung als das Tragprofil 2. Das Adapterprofil 5 ist dabei an gegenüberliegenden Seiten an dem abgewinkelten Halteabschnitt 53 von der Dichtung 6 umgriffen, wobei eine seitliche Oberfläche 62 der Dichtung im Wesentlichen flächenbündig zu einer seitlichen Oberfläche des Tragprofils 2 im Bereich des Übergangs zwischen Tragprofil 2 und Dichtung 6 angeordnet ist. Dadurch ist nach der Montage der Renovierungsfassade 1 das Adapterprofil 5 verdeckt liegend angeordnet, und von außen sind nur das Tragprofil 2 und die Dichtung 6 sichtbar.

Zur Erhöhung der Wärmedämmung ist an der Schraubnut 50 des Adapterprofils 5 ein Isolierelement 8 gehalten, das leistenförmig ausgebildet und in einem Spalt zwischen den zwei benachbarten Füllungselementen 4 angeordnet ist. Das leistenförmige Isolierelement 8 kann aus einem geschäumten Material hergestellt sein und optional seitliche Dichtlippen aufweisen, um die Wärmeisolierung zu verbessern.

Die Füllungselemente 4 sind über ein Andruckprofil 9 an dem Tragprofil 2 gehalten, wobei das Andruckprofil 9 zwei Aufnahmen für Dichtleisten 10 umfasst, die an einem Rand des jeweiligen Füllungselementes 4 anliegen und das Füllungselement 4 gegen den Dichtstreifen 61 der Dichtung 6 drücken. Das Andruckprofil 9 ist über hier nicht dargestellte Schrauben an dem Adapterprofil 5 fixiert, wobei die Schrauben in die Schraubnut 50 des Adapterprofils 5 eingreifen. Dadurch wird ein direkter Wärmeübergang von den Schrauben an dem Andruckprofil 9 in das Tragprofil 2 vermieden. Das Andruckprofil 9 ist an der Außenseite durch eine Abdeckleiste 11 überdeckt.

In Figur 2 ist eine modifizierte Renovierungsfassade 1' gezeigt, bei der ein anderes Tragprofil 2' vorgesehen ist. Das Tragprofil 2' umfasst wie bei dem vorangegangenen Ausführungsbeispiel zwei hinterschnittene Nuten 22 mit einer inneren Nutwand 23 und einer äußeren Nutwand 24, wobei die Nuten 22 auf gegenüberliegenden Seiten einer Schraubnut 25 angeordnet sind. An dem Tragprofil 2' ist ein Adapterprofil 5' fixiert, das ähnlich zu dem vorangegangenen Ausführungsbeispiel ausgebildet ist, bis auf eine Nut, in der die Nutwände der Schraubnut 25 des Tragprofils 2' aufgenommen sind. Dadurch wird die seitliche Fixierung des Adapterprofils 5' an dem Tragprofil 2' verbessert. Das Adapterprofil 5' umfasst ansonsten wie bei dem vorangegangenen Ausführungsbeispiel eine Schraubnut 50 und zwei Halteabschnitte 53, an denen Befestigungsabschnitte 60 der Dichtung 6 fixiert sind. Die Dichtung 6 sowie die Füllungselemente 4 und das Andruckprofil 9 sind wie bei dem vorangegangenen Ausführungsbeispiel ausgebildet. Das Tragprofil 2' besitzt eine deutlich geringere Erstreckung senkrecht zur Ebene der Füllungselemente 4, so dass zur Montage des Adapterprofils 5' kürzere Schrauben 7' eingesetzt werden.

Die Adapterprofile 5 oder 5' können an unterschiedlichen Tragprofilen 2 oder 2' montiert werden, die hinsichtlich der Geometrie an der Außenseite anders ausgebildet sein können. Dadurch kann das Adapterprofil 5 oder 5' flexible bei unterschiedlichen Tragprofilen 2 oder 2' eingesetzt werden.

Bei einem Verfahren zur Herstellung einer Renovierungsfassade werden zunächst alte Füllungselemente und alte Dichtungen von einer Vielzahl von Tragprofilen 2 oder 2' aus den hinterschnittenen Nuten 22 entfernt. Die alten Dichtungen werden dabei jeweils aus einer Nut 22 an den Tragprofilen 2 oder 2' herausgezogen und etwaige weitere Bauteile entfernt.

Anschließend wird ein Adapterprofil 5 und mindestens eine Dichtung 6 an einer Außenseite des Tragprofils 2, 2' fixiert, insbesondere über Schrauben 7, 7', wobei die mindestens eine Nut 22 an dem Tragprofil 2 oder 2' überdeckt wird. Anschließend wird mindestens ein Füllungselement 4 an der mindestens einen Dichtung 6 an dem Adapterprofil 5 fixiert. Vorzugsweise wird die Dichtung 6 nach der Herstellung des Adapterprofils 5 an diesem montiert, und dann werden diese als Einheit auf die Baustelle geliefert, so dass Adapterprofil 5 und Dichtung 6 zusammen an dem Tragprofil 2 oder 2' fixiert werden können.

Das Tragprofil 2, 2' kann beispielsweise aus Metall bestehen, insbesondere als extrudiertes Aluminiumprofil ausgebildet sein. Das Tragprofil 2 kann aber auch aus Stahl, Holz oder verschiedenen Materialien bestehen.

### Bezugszeichenliste

- 1, 1': Renovierungsfassade
- 2, 2': Tragprofil
- 3: Riegel
- 4: Füllungselement
- 5, 5': Adapterprofil
- 6: Dichtung
- 7, 7': Schraube
- 8: Isolierelement
- 9: Andruckprofil
- 10: Dichtleiste
- 11: Abdeckleiste
- 14: Nutwand
- 20: Boden
- 21: Steg
- 22: Nut
- 23: innere Nutwand
- 24: äußere Nutwand
- 25: Schraubnut
- 50: Schraubnut
- 51: Nutwand
- 52: Steg
- 53: Halteabschnitt
- 54: Stützsteg
- 60: Befestigungsabschnitt
- 61: Dichtstreifen
- 62: Oberfläche
- 63: Verbindungsabschnitt
- 64: Befestigungssteg

## Patentansprüche

1. Renovierungsfassade (1, 1') mit einem Tragprofil (2, 2'), an dem an einer Außenseite mindestens eine Nut (22) zum Halten eines Dichtungsprofils ausgebildet ist, und an dem ein plattenförmiges Füllungselement (4) gehalten ist, wobei auf dem Tragprofil (2, 2') ein Adapterprofil (5) mit einer Dichtung (6) fixiert ist, das oder die die mindestens eine Nut (22) an dem Tragprofil (2, 2') zumindest teilweise überdeckt und das Füllungselement (4) an der Dichtung (6) an dem Adapterprofil (5) klemmend fixiert ist, wobei an dem Adapterprofil (5) nur eine einzige Dichtung (6) fixiert ist, die zwei beabstandete Dichtstreifen (61) aufweist, auf denen jeweils ein Rand eines Füllungselementes (4) aufliegt, wobei das Adapterprofil (5) eine geringere Breite aufweist als das Tragprofil (2, 2') und das Adapterprofil (5) an gegenüberliegenden Seiten von der Dichtung (6) umgriffen ist, **dadurch gekennzeichnet, dass** das Adapterprofil (5) an gegenüberliegenden Seiten jeweils auf einer inneren Nutwand (23) einer Nut (22) des Tragprofils (2) abgestützt ist und die an dem Adapterprofil (5) fixierte Dichtung (6) jeweils auf einer äußeren Nutwand (24) der Nut (22) aufliegt.

2. Renovierungsfassade nach Anspruch 1, **dadurch gekennzeichnet, dass** das Adapterprofil (5) mit dem Tragprofil (2, 2') verschraubt ist.

3. Renovierungsfassade nach Anspruch 1 oder 2, **dadurch gekennzeichnet, dass** das Adapterprofil (5) aus Metall oder Kunststoff hergestellt ist.

4. Renovierungsfassade nach einem der vorhergehenden Ansprüche, **dadurch gekennzeichnet, dass** an den Seiten des Adapterprofils (5) jeweils nur die Dichtung (6) sichtbar ist und das Adapterprofil (5) in der montierten Position in einem Hohlraum zwischen Tragprofil (2, 2') und der Dichtung (6) verdeckt liegend angeordnet ist.

5. Renovierungsfassade nach einem der vorhergehenden Ansprüche, **dadurch gekennzeichnet, dass** das Adapterprofil (5) die gleiche Länge aufweist wie das Tragprofil (2, 2').

6. Renovierungsfassade nach einem der vorhergehenden Ansprüche, **dadurch gekennzeichnet, dass** das Adapterprofil (5) eine Schraubnut (50) aufweist, die in eine Richtung senkrecht zur Ebene des Füllungselementes (4) in Verlängerung einer Schraubnut (25) an dem Tragprofil (2, 2') angeordnet ist.

7. Renovierungsfassade nach einem der vorhergehenden Ansprüche, **dadurch gekennzeichnet, dass** die zwei beabstandete Dichtstreifen (61) eine größere Dicke aufweisen als ein Verbindungsabschnitt (63) zwischen den Dichtstreifen (61).

8. Renovierungsfassade nach einem der vorhergehenden Ansprüche, **dadurch gekennzeichnet, dass** die Dichtung (6) an dem Übergang zu dem Tragprofil (2, 2') flächenbündig mit einer Seitenwand des Tragprofils (2, 2') angeordnet ist.

9. Renovierungsfassade nach einem der vorhergehenden Ansprüche, **dadurch gekennzeichnet, dass** an einer Schraubnut (50) des Adapterprofils (5) ein leistenförmiges Isolierelement (8) gehalten ist, das zwischen zwei Füllungselemente (4) eingreift.

10. Renovierungsfassade nach einem der vorhergehenden Ansprüche, **dadurch gekennzeichnet, dass** an einer Außenseite des Füllungselementes (4) ein Andruckprofil (9) vorgesehen ist, das mit dem Adapterprofil (5) verschraubt ist.

11. Renovierungsfassade nach einem der vorhergehenden Ansprüche, **dadurch gekennzeichnet, dass** das Adapterprofil (5) mindestens einen Stützsteg (54) aufweist, der sich im Querschnitt senkrecht zu einer Ebene des Füllungselementes (4) erstreckt und an dem Tragprofil (2) abgestützt ist.

12. Verfahren zur Herstellung einer Renovierungsfassade (1) mit den folgenden Schritten:
- Entfernen von alten Füllungselementen und alten Dichtungen von einer Vielzahl von Tragprofilen (2, 2'), wobei die alten Dichtungen jeweils an einer Nut (22) des Tragprofils (2, 2') gehalten sind;
- Fixieren eines Adapterprofils (5) mit einer Dichtung (6) an einer Außenseite des Tragprofils (2, 2') und Überdecken der mindestens einen Nut (22) an dem Tragprofil (2, 2'), wobei das Adapterprofil (5) an gegenüberliegenden Seiten jeweils auf einer inneren Nutwand (23) einer Nut (22) des Tragprofils (2) abgestützt ist und die an dem Adapterprofil (5) fixierte Dichtung (6) jeweils auf einer äußeren Nutwand (24) der Nut (22) aufliegt, wobei an dem Adapterprofil (5) nur eine einzige Dichtung (6) fixiert ist, die zwei beabstandete Dichtstreifen (61) aufweist, wobei das Adapterprofil (5) eine geringere Breite aufweist als das Tragprofil (2, 2') und das Adapterprofil (5) an gegenüberliegenden Seiten von der Dichtung (6) umgriffen ist, und
- Montage mindestens eines Füllungselementes (4) an der mindestens einen Dichtung (6) an dem Adapterprofil (5), wobei jeweils ein Rand eines Füllungselementes (4) auf einem der zwei Dichtstreifen (61) aufliegt.

13. Verfahren nach Anspruch 12, **dadurch gekennzeichnet, dass** die mindestens eine Dichtung (6) vor dem Fixieren des Adapterprofils (5) an dem Tragprofil (2) an dem Adapterprofil (5) fixiert wird.

## Claims

1. Renovation façade (1, 1') having a supporting profile (2, 2'), on which at least one groove (22) for holding a sealing profile is formed on an outer side, and on which a plate-shaped filling element (4) is held, wherein an adapter profile (5) with a seal (6) is fixed on the supporting profile (2, 2'), which at least partially covers the at least one groove (22) on the supporting profile (2, 2') and the filling element (4) is clampingly fixed to the seal (6) on the adapter profile (5), wherein only a single seal (6) is fixed to the adapter profile (5), which has two spaced-apart sealing strips (61), on each of which an edge of a filling element (4) rests, wherein the adapter profile (5) has a smaller width than the supporting profile (2, 2') and the adapter profile (5) is embraced by the seal (6) on opposite sides, **characterized in that** the adapter profile (5) is supported on opposite sides in each case on an inner groove wall (23) of a groove (22) of the supporting profile (2) and the seal (6) fixed to the adapter profile (5) rests in each case on an outer groove wall (24) of the groove (22).

2. Renovation façade according to claim 1, **characterized in that** the adapter profile (5) is screwed to the supporting profile (2, 2').

3. Renovation façade according to claim 1 or 2, **characterized in that** the adapter profile (5) is made of metal or plastic.

4. Renovation façade according to one of the preceding claims, **characterized in that** only the seal (6) is visible in each case on the sides of the adapter profile (5) and the adapter profile (5) is arranged in the mounted position in a concealed position in a cavity between the supporting profile (2, 2') and the seal (6).

5. Renovation façade according to one of the preceding claims, **characterized in that** the adapter profile (5) has the same length as the supporting profile (2, 2').

6. Renovation façade according to one of the preceding claims, **characterized in that** the adapter profile (5) has a screw groove (50), which is arranged in a direction perpendicular to the plane of the filling element (4) in the extension of a screw groove (25) on the supporting profile (2, 2').

7. Renovation façade according to one of the preceding claims, **characterized in that** the two spaced sealing strips (61) have a greater thickness than a connecting section (63) between the sealing strips (61).

8. Renovation façade according to one of the preceding claims, **characterized in that** the seal (6) is arranged flush with a side wall of the supporting profile (2, 2') at the transition to the supporting profile (2, 2').

9. Renovation façade according to one of the preceding claims, **characterized in that** a strip-shaped insulating element (8), which engages between two filling elements (4), is held on a screw groove (50) of the adapter profile (5).

10. Renovation façade according to one of the preceding claims, **characterized in that** a pressure profile (9) is provided on an outer side of the filling element (4), which is screwed to the adapter profile (5).

11. Renovation façade according to one of the preceding claims, **characterized in that** the adapter profile (5) has at least one supporting web (54) which extends in cross-section perpendicular to a plane of the filling element (4) and is supported on the supporting profile (2).

12. Method for producing a renovation façade (1) comprising the following steps of:
- removing old filling elements and old seals from a plurality of supporting profiles (2, 2'), wherein the old seals are held in each case on a groove (22) of the supporting profile (2, 2');
- fixing an adapter profile (5) with a seal (6) to an outer side of the supporting profile (2, 2') and covering the at least one groove (22) on the supporting profile (2, 2'), wherein the adapter profile (5) is supported on opposite sides in each case on an inner groove wall (23) of a groove (22) of the supporting profile (2) and the seal (6) fixed to the adapter profile (5) rests in each case on an outer groove wall (24) of the groove (22), wherein only a single seal (6) is fixed to the adapter profile (5), which has two spaced sealing strips (61), wherein the adapter profile (5) has a smaller width than the supporting profile (2, 2') and the adapter profile (5) is embraced on opposite sides by the seal (6), and
- mounting at least one filling element (4) on the at least one seal (6) on the adapter profile (5), wherein one edge of a filling element (4) rests in each case on one of the two sealing strips (61).

13. Method according to claim 12, **characterized in that** the at least one seal (6) is fixed to the adapter profile (5) before the adapter profile (5) is fixed to the supporting profile (2).

## Revendications

1. Façade pour rénovation (1, 1') comprenant un profilé portant (2, 2') sur lequel est formée, sur la face extérieure, au moins une rainure (22) destinée à retenir un profilé d'étanchéité et sur lequel un élément de remplissage (4) en forme de panneau est retenu, dans laquelle est fixé sur le profilé portant (2, 2') un profilé d'adaptation (5) avec un joint d'étanchéité (6), qui recouvre au moins en partie l'au moins une rainure (22) du profilé portant (2, 2'), et l'élément de remplissage (4) est fixé par serrage sur le joint d'étanchéité (6) du profilé d'adaptation (5), dans laquelle est fixé sur le profilé d'adaptation (5) un seul joint d'étanchéité (6) qui comporte deux bandes d'étanchéité (61) écartées sur chacune desquelles repose un bord d'un élément de remplissage (4), dans laquelle le profilé d'adaptation (5) est moins large que le profilé portant (2, 2') et le profilé d'adaptation (5) est entouré et saisi sur des côtés opposés par le joint d'étanchéité (6), **caractérisée en ce que** le profilé d'adaptation (5) s'appuie sur des côtés opposés sur une paroi intérieure de rainure (23) respective d'une rainure (22) du profilé portant (2) et le joint d'étanchéité (6) fixé sur le profilé d'adaptation (5) repose sur une paroi extérieure de rainure (24) respective de la rainure (22).

2. Façade pour rénovation selon la revendication 1, **caractérisée en ce que** le profilé d'adaptation (5) est vissé au profilé portant (2, 2').

3. Façade pour rénovation selon la revendication 1 ou 2, **caractérisée en ce que** le profilé d'adaptation (5) et fabriqué en métal ou en matière plastique.

4. Façade pour rénovation selon l'une des revendications précédentes, **caractérisée en ce que** seul le joint d'étanchéité (6) est visible sur les côtés du profilé d'adaptation (5) et le profilé d'adaptation (5) dans la position montée est disposé de façon couvrante dans une cavité entre le profilé portant (2, 2') et le joint d'étanchéité (6).

5. Façade pour rénovation selon l'une des revendications précédentes, **caractérisée en ce que** le profilé d'adaptation (5) a la même longueur que le profilé portant (2, 2').

6. Façade pour rénovation selon l'une des revendications précédentes, **caractérisée en ce que** le profilé d'adaptation (5) comporte une rainure de vissage (50) qui est disposée dans le prolongement d'une rainure de vissage (25) du profilé portant (2, 2') dans une direction perpendiculaire au plan de l'élément de remplissage (4).

7. Façade pour rénovation selon l'une des revendications précédentes, **caractérisée en ce que** les deux bandes d'étanchéité (61) écartées sont plus épaisses qu'une section de liaison (63) entre les bandes d'étanchéité (61).

8. Façade pour rénovation selon l'une des revendications précédentes, **caractérisée en ce que** le joint d'étanchéité (6) est disposé, à la transition avec le profilé portant (2, 2'), en affleurement avec une paroi latérale du profilé portant (2, 2').

9. Façade pour rénovation selon l'une des revendications précédentes, **caractérisée en ce qu'**un élément isolant (8) en forme de bande, qui se met en prise entre deux éléments de remplissage (4), est retenu sur une rainure de vissage (50) du profilé d'adaptation (5).

10. Façade pour rénovation selon l'une des revendications précédentes, **caractérisée en ce qu'**il est prévu sur une face extérieure de l'élément de remplissage (4) un profilé d'appui (9) qui est vissé au profilé d'adaptation (5).

11. Façade pour rénovation selon l'une des revendications précédentes, **caractérisée en ce que** le profilé d'adaptation (5) comporte au moins une aile d'appui (54) qui s'étend, en coupe transversale, perpendiculairement à un plan de l'élément de remplissage (4) et qui s'appuie sur le profilé portant (2).

12. Procédé pour la fabrication d'une façade pour rénovation (1) comprenant les étapes suivantes :
- retrait d'anciens éléments de remplissage et d'anciens joints d'étanchéité de plusieurs profilés portants (2, 2'), lesquels anciens joints d'étanchéité sont retenus chacun sur une rainure (22) du profilé portant (2, 2') ;
- fixation d'un profilé d'adaptation (5) avec un joint d'étanchéité (6) sur une face extérieure du profilé portant (2, 2') et couverture de l'au moins une rainure (22) du profilé portant (2, 2'), le profilé d'adaptation (5) s'appuyant sur des côtés opposés sur une paroi intérieure de rainure (23) respective d'une rainure (22) du profilé portant (2) et le joint d'étanchéité (6) fixé au profilé d'adaptation (5) reposant sur une paroi extérieure de rainure (24) respective de la rainure (22), un seul joint d'étanchéité (6) muni de deux bandes d'étanchéité (61) écartées étant fixé sur le profilé d'adaptation (5), le profilé d'adaptation (5) étant moins large que le profilé portant (2, 2') et le profilé d'adaptation (5) étant saisi et entouré sur des côtés opposés par le joint d'étanchéité (6), et
- montage d'au moins un élément de remplissage (4) sur l'au moins un joint d'étanchéité (6) du profilé d'adaptation (5), chaque bord d'un élément de remplissage (4) reposant sur une des deux bandes d'étanchéité (61).

13. Procédé selon la revendication 12, **caractérisé en ce que** l'au moins un joint d'étanchéité (6) est fixé sur le profilé portant (2) du profilé d'adaptation (5) avant la fixation du profilé d'adaptation (5).
